# EUROPÄISCHE PATENTANMELDUNG

(11) **EP 0 330 118 A2**
(43) Veröffentlichungstag der Anmeldung: **30.08.1989**
(21) Anmeldenummer: 89102899.5
(22) Anmeldetag: 20.02.1989
(51) Int. Cl.: H05B 41/29

(54) **Schaltungsanordnung zum Betrieb einer Niederdruckentladungslampe**

(30) Priorität: 22.02.1988 DE 3805510
(71) Anmelder: Patent-Treuhand-Gesellschaft für elektrische Glühlampen mbH, D-81543 München (DE)
(72) Erfinder: Zuchtriegel, Anton, D-8028 Taufkirchen (DE)

(57) **Zusammenfassung**

Bei der Schaltungsanordnung zum hochfrequenten Betrieb einer Niederdruckentladungslampe (LP) mit einem Netzgleichrichter (2) und einem Gegentaktfrequenzgenerator (3) mit einem Serienresonanzkreis und einer Abschaltvorrichtung ist die mit dem Plus- oder Minuspol des Netzgleichrichters (2) verbundene Elektrode (E2) zwischen den Netzgleichrichter (2) und den Gegentaktfrequenzgenerator (3) geschaltet. Durch diese Verschaltung der Elektrode (E2) wird bei Auswechslung der Niederdruckentladungslampe (LP) der Stromkreis unterbrochen und der Abschaltkreis außer Funktion gesetzt. Bei Einsetzen einer neuen Lampe wird der Stromkreis wieder geschlossen, so daß die Niederdruckentladungslampe (LP) durch den Gegentaktfrequenzgenerator (3) wieder selbsttätig gestartet werden kann.

## Beschreibung

Die Erfindung betrifft eine Schaltungsanordnung zum hochfrequenten Betrieb einer Niederdruckentladungslampe entsprechend dem Oberbegriff des Anspruchs 1.

In der deutschen Patentanmeldung P 37 00 421.2 ist eine solche Schaltungsanordnung mit Abschaltvorrichtung zum Betrieb einer Niederdruckentladungslampe vorgeschlagen. Bei Auftritt eines Lampenfehlers wird der Gegentaktfrequenzgenerator durch den Thyristor der Abschaltvorrichtung außer Funktion gesetzt. Damit der Gegentaktfrequenzgenerator nach dem Einsatz einer neuen Entladungslampe wieder anlaufen kann, muß die Schaltungsanordnung zuerst ausgeschaltet und nach ca. 5 sec. wieder eingeschaltet werden.

Andererseits ist aus der DE-OS 36 08 615 eine Schaltungsanordnung bekannt, die zusätzlich zu der Abschaltvorrichtung eine Wiedereinschaltvorrichtung aus einem Kondensator und einem Widerstand aufweist. Bei Einsatz einer neuen intakten Niederdruckentladungslampe wird die positiv aufgeladene Fläche des Kondensators mit dem Minuspol verbunden. Dadurch wird eine Umladung des Kondensators in Gang gesetzt, die dem Thyristor der Abschaltvorrichtung den Haltestrom entzieht und ihn in den Sperrzustand versetzt, so daß der Gegentaktgenerator ohne Abschalten der Schaltungsanordnung wieder anlaufen kann.

Aufgabe der Erfindung ist es, eine weitere Vereinfachung der Schaltungsanordnung in bezug auf die Wiedereinschaltung nach Auswechseln der Niederdruckentladungslampe zu erreichen.

Diese Aufgabe wird durch die kennzeichnenden Merkmale des 1. Anspruchs gelöst. Eine weitere vorteilhafte Ausgestaltung der Schaltungsanordnung ist dem Unteranspruch zu entnehmen.

Durch die neue Verschaltung der Elektrode wird der Gleichstrom vom Netzteil nicht direkt an den Gegentaktgenerator geleitet, sondern durchfließt zuerst eine Elektrodenwendel der Lampe, die entweder zwischen den positiven oder den negativen Polen der Schaltung angeordnet sein kann. Der Stromkreis wird daher unterbrochen, wenn sich keine Lampe in der Fassung befindet oder ein Wendelbruch bei der bezeichneten Wendel vorliegt. Damit ist der Gegentaktschwinger spannungslos und der Abschaltkreis nicht aktiv, d.h. es wird keine Verlustleistung im Haltestromkreis verbraucht. Wird anschließend eine intakte Lampe eingesteckt, so schließt die entsprechende Wendel der Lampe den Stromkreis. Am Gegentaktgenerator kann sich die erforderliche Betriebsgleichspannung aufbauen, da der Abschaltkreis außer Funktion gesetzt ist. Die Niederdruckentladungslampe wird somit selbsttätig wieder gestartet.

Als weiteren Vorteil bietet die Anbringung der Elektrode zwischen Netzgleichrichter und Gegentaktgenerator die Möglichkeit, durch den Gleichstromdurchfluß eine verstärkte Vorheizung der Wendel zu erreichen. Um auch bei Schaltungsanordnungen mit höherer Aus gangsleistung zum Betrieb von Niederdruckentladungslampen mit Leistungsaufnahmen größer 30 W eine gleichmäßige Belastung der beiden Elektrodenwendeln durch den Vorheizstrom zu erzielen, ist parallel zu der zwischen dem Netzgleichrichter und dem Gegentaktgenerator angeordneten Elektrodenwendel eine Diode in Gleichstromsperrichtung geschaltet. Dadurch wird der Vorheizstrom an dieser Wendel auf den halben Wert herabgesetzt.

Die Erfindung ist durch die nachfolgenden Figuren näher veranschaulicht.
Figur 1 zeigt das Blockschaltbild einer erfindungsgemäßen Schaltungsanordnung für eine Niederdruckentladungslampe
Figur 2 zeigt das vollständige Schaltbild einer erfindungsgemäßen Schaltungsanordnung zum Betrieb einer Niederdruckentladungslampe

Das Blockschaltbild in Figur 1 gibt den Prinzipaufbau einer erfindungsgemäßen Schaltungsanordnung für eine Niederdruckentladungslampe LP wieder. Die Schaltungsanordnung beinhaltet ein Hochfrequenzfilter 1, einen Netzgleichrichter 2 und einen Gegentaktfrequenzgenerator 3 mit Serienresonanzkreis und Abschaltvorrichtung. Die Lampe LP weist zwei Elektroden E1 und E2 auf, wobei die beiden Anschlüsse der Elektrode E1 mit dem Gegentaktgenerator 3 verbunden sind. Die Elektrode E2 ist mit ihrem einen Anschluß mit dem Pluspol des Netzgleichrichters 2 und mit ihrem anderen Anschluß mit dem Eingang des Gegentaktfrequenzgenerators 3 verbunden. Außerdem ist ein Oberwellenfilter 4 vorge sehen, das zwischen den Pluspol des Netzgleichrichters 2 und den entsprechenden Anschluß der Elektrode E2 geschaltet ist.

Figur 2 zeigt das genaue Schaltbild einer Schaltungsanordnung mit erfindungsgemäßer Wiedereinschaltvorrichtung zum Betrieb einer Niederdruckentladungslampe. Direkt an den Netzeingang ist in jede Zuleitung ein Block einer stromkompensierten Filterdrossel FD sowie parallel zum Eingang des Netzgleichrichters GL ein Filterkondensator C1 geschaltet. Diesem Hochfrequenzfilter folgt der Netzgleichrichter GL sowie parallel dazu der Gegentaktfrequenzgenerator. Der selbststeuernde Gegentaktfrequenzgenerator besteht aus den beiden gleichsinnig gepolten Transistoren T1, T2 mit den Rückstromdioden D3, D4, den Vorschaltwiderständen R5 bis R8, dem Steuerübertrager und dem Anlaufgenerator mit den Widerständen R4, R9, dem Startkondensator C3, der Diode D1 sowie dem Diac DC. Der Steuerübertrager arbeitet nach dem Rückkopplungsprinzip und setzt sich aus der Primärwicklung RK1.1 sowie den beiden Sekundärwicklungen RK1.2 und RK1.3 zusammen. Die Lampe LP ist mit einem Anschluß der Elektrode E1 mit dem Mittenabgriff M1 zwischen den beiden Transistoren T1, T2 und mit einem Anschluß der anderen Elektrode E2 mit dem Pluspol des Netzgleichrichters GL verbunden. Außerdem ist ein Serienresonanzkreis aus Resonanzinduktivität L1, Koppelkondensator C7 und Resonanzkondensator C8 vorgesehen, wobei die Resonanzinduktivität L1 und der Koppelkondensator C7 zwischen die Primärwicklung RK1.1 des Steuerübertragers und den entsprechenden Anschluß der Elektrode E1 und der Resonanzkondensator C8 zwischen die auf der Heizkreisseite liegenden Anschlüsse der Elektroden E1 und E2 geschaltet sind. Parallel zu den Schaltstrecken der Transistoren T1, T2 liegt außerdem ein Glättungskondensator C2.

Die Funktionsweise einer solchen Schaltungsanordnung mit Gegentaktfrequenzgenerator und Serienresonanzkreis zum Zünden und Betrieb einer Niederdruckentladungslampe kann dem Buch "Elektronikschaltungen" von W. Hirschmann (Siemens AG), 1982, Seite 148, entnommen werden und soll hier nicht näher ausgeführt werden. Der zusätzlich zum Resonanzkondensator C8 in Reihe geschaltete Kaltleiter KL reduziert den Heizstrom (auf ca. ein Zehntel), wenn eine ausreichende Vorheizung der Elektroden erfolgt ist.

Die Schaltungsanordnung weist weiterhin ein aktives Oberwellenfilter auf. Das Filter besteht aus zwei in Reihe und in Gleichstromvorwärtsrichtung am Pluspol des Netzgleichrichters GL angeschlossenen Dioden D5, D6, wobei der Mittenabgriff M2 zwischen den beiden Dioden D5, D6 über einen Kondensator C4 mit dem Mittenabgriff M1 zwischen den beiden Transistoren T1, T2 verbunden ist. Das Oberwellenfilter beinhaltet außerdem parallel zu den ersten beiden Dioden D5, D6 zwei weitere in Reihe und in Gleichstromvorwärtsrichtung geschaltete Dioden D7, D8, wobei der Mittenabgriff M3 zwischen diesen beiden Dioden D7, D8 über einen Kondensator C5 ebenfalls mit dem Mittenabgriff M1 zwischen den beiden Transistoren T1, T2 und über einen Kondensator C6 mit dem Abgriff M4 zwischen der Resonanzinduktivität L1 und dem Koppelkondensator C7 verbunden ist. Der Kondensator C6 dient außerdem als Resonanzkondensator, wenn der Heizstrom durch den Kaltleiter KL nach erfolgtem Vorheizen der Elektroden reduziert wurde.

Die Kondensatoren des Oberwellenfilters pumpen laufend Energie in den Glättungskondensator C2, so daß eine sinusförmige Netzstromaufnahme gewährleistet ist. Genauere Angaben über die Funktionsweise des Oberwellenfilters sind der DE-OS 36 23 749 zu entnehmen.

Durch das dauernde Rückpumpen von Energie kann es bei Ausfall der Niederdruckentladungslampe (Luftzieher etc.) zu einer Überladung und damit einer Zerstörung des Glättungskondensators C2 kommen. Die Schaltungsanordnung weist daher zusätzlich eine Abschaltvorrichtung mit Triggersteuerung auf. Diese besteht aus einer Reihenschaltung einer Diode D2, eines Widerstandes R2 und eines Thyristors TH, die die Basis des Transistors T1 mit dem Minuspol des Netzgleichrichters GL verbindet. Außerdem ist der Mittenabgriff M5 zwischen dem Widerstand R2 und dem Thyristor TH über einen Widerstand R1 mit dem Pluspol des Glättungskondensators C2 verbunden. Die Triggersteuerung besteht aus den beiden Zenerdioden DZ1, DZ2, die das Gate des Thyristors TH mit dem Pluspol des Glättungskondensators C2 verbinden, sowie aus dem Widerstand R3, der das Gate des Thyristors TH mit dessen Kathode verbindet.

Im Fall, daß die Spannung am Glättungskondensator C2 einen gewissen Höchstwert überschreitet, werden die beiden Zenerdioden DZ1 und DZ2 mit derselben Gesamtdurchbruchspannung leitend und triggern so den Abschaltthyristor TH. Damit wird der Basis des Transistors T1 die Steuerenergie durch Ableitung zum negativen Pol des Netzgleichrichters GL entzogen; der Transistor wird gesperrt und der Resonanzkreis aus Induktivität L1, Kondensator C7 und Kondensator C8 entregt. Durch die Verbindung des Thyristors TH über den Widerstand R1 mit dem Pluspol des Netzgleichrichters GL wird der Thyristor TH im leitenden Zustand gehalten, so daß jeder erneute Schwingungseinsatz unterbunden ist. Die Diode D2 sperrt die Wechselspannung vom Anodenkreis des Thyristors TH.

Die Elektrode E2 ist zwischen der Diode D6 bzw. D8 des Oberwellenfilters und dem positiven Eingang des Transistors T1 des Gegentaktgenerators angeordnet. Durch diese erfindungsgemäße Eingliederung der Elektrode E2 zwischen Netzgleichrichter und Gegentaktfrequenzgenerator wird beim Auswechseln der Lampe die Verbindung zwischen dem Netzgleichrichter und dem Gegentaktfrequenzgenerator unterbrochen. Damit wird sowohl der Gegentaktfrequenzgenerator abgeschaltet als auch der Thyristor TH in den Sperrzustand übergeführt. Der Abschaltkreis ist somit bei fehlender Lampe nicht aktiv, wodurch keine Verlustleistung im Haltestromkreis verbraucht wird. Nach Einsatz einer neuen Lampe LP kann der Generator sofort wieder anlaufen, da die Thyristor-Abschaltvorrichtung durch die Herausnahme der defekten Lampe außer Funktion gesetzt wurde.

Die beiden Stromanschlüsse der Elektrode E2 sind außerdem noch durch eine Diode D9 in Gleichstromsperrichtung überbrückt. Durch den Aufbau der Schaltungsanordnung werden die Elektroden vorgeheizt. Diese Vorheizung ist jedoch ungleichmäßig, da durch die Eingliederung der Elektrode E2 zwischen Netz- und Generatorteil diese Elektrode aufgrund des Gleichstromdurchflusses eine zusätzliche Vorheizung erfährt. Mit Hilfe der Diode wird der Vorheizstrom des Vorheizkreises an dieser Wendel auf den halben Wert herabgesetzt, so daß beide Elektroden etwa gleich stark belastet werden.

In der nachfolgenden Liste sind die verwendeten Schaltungselemente für eine Schaltungsanordnung mit Abschalt- und Wiedereinschaltvorrichtung zum Betrieb einer 36 W-Niederdruckentladungslampe wiedergegeben:

| | | |
|---|---|---|
| FD | : | 2 x 60 mH |
| C1 | : | 0,22 µF |
| GL | : | B 250 C800 GP |
| C2 | : | 10 µF/450 V |
| R1 | : | 68 kΩ/2W |
| R2 | : | 120Ω/1 W |
| DZ1, DZ2 | : | ZGP 10-250 |
| R3 | : | 1 kΩ/0,3 W |
| TH | : | TAG XO 103 MA |
| R4, R9 | : | 470 kΩ/0,6 W |
| C3 | : | 100 nF/100 V |
| DC | : | N 413 M |
| D1, D2, D9 | : | 1 N 4007 GP |
| R5, R6 | : | 8,2Ω |
| T1, T2 | : | BUT 54 |
| R7, R8 | : | 0,56Ω |
| RK, 1.1, RK 1.2, RK 1.3 | : | RK 13 x 7 x 5 |
| | | n 1.1 = 7 Windungen |
| | | n 1.2 = n 1.3 = 1 Windung |
| D3 bis D8 | : | RGP 10 J |
| C4 | : | 4,7 nF |
| C5, C6 | : | 10 nF |
| C7 | : | 150 nF |
| C8 | : | 15 nF |
| L1 | : | EF 25, 1 mH |
| KL | : | PTC 875 |

## Patentansprüche

1. Schaltungsanordnung zum hochfrequenten Betrieb einer Niederdruckentladungslampe (LP), wobei die Schaltung folgende Merkmale aufweist:
- einen Netzgleichrichter (2, GL)
- einen mit dem Gleichstromausgang des Netzgleichrichters (2, GL) verbundenen selbsterregten Gegentaktfrequenzgenerator (3) mit zwei alternierend schaltenden Transistoren (T1, T2), wobei ein Mittenabgriff (M1) zwischen den beiden Transistoren (T1, T2) vorgesehen ist, einer Ansteuerschaltung und einem Serienresonanzkreis, bestehend aus Resonanzinduktivität (L1), Kopplungskondensator (C7) und Resonanzkapazität (C8, C6) in Kombination mit
- einer Abschaltvorrichtung, bestehend aus einer Reihenschaltung einer Diode (D2) eines Widerstands (R2) und eines Thyristors (TH) mit Triggerschaltung, die die Basis des mit dem Pluspol des Netzgleichrichters (2, GL) verbundenen Transistors (T1) mit dem Minuspol des Netzgleichrichters (2, GL) verbindet sowie einem Widerstand (R1), der den Pluspol des Netzgleichrichters (2, GL) mit einem Abgriff (M5) zwischen der Diode (D2) und dem Thyristor (TH) verbindet
- Anschlußleitungen für die Niederdruckentladungs lampe (LP), wobei eine Leitung die erste Elektrode (E1) der Lampe (LP) über die Resonanzinduktivität (L1) mit dem Mittenabgriff (M1) zwischen den beiden Transistoren (T1, T2) und eine weitere Leitung die zweite Elektrode (E2) der Lampe (LP) mit dem Plus- oder Minuspol des Netzgleichrichters (2, GL) verbindet
- einen Glättungskondensator (C2) parallel zu den Schaltstrecken der beiden Transistoren (T1, T2) des Gegentaktfrequenzgenerators (3)
dadurch gekennzeichnet, daß die zweite Elektrode (E2) die elektrische Verbindung zwischen dem Netzgleichrichter (2, GL) und dem Gegentaktfrequenzgenerator (3) der Schaltungsanordnung bildet.

2. Schaltungsanordnung nach Anspruch 1, dadurch gekennzeichnet, daß die beiden Anschlüsse der zweiten Elektrode (E2) durch eine in Gleichstromsperrichtung geschaltete Diode (D9) überbrückt sind.
